# FASCICULE DE BREVET EUROPEEN

(11) **EP 0 237 097 B1**
(45) Date de publication et mention de la délivrance du brevet: **27.12.1991**
(21) Numéro de dépôt: 87200284.5
(22) Date de dépôt: 20.02.1987
(51) Int. Cl.: H05B 6/76

(54) **Four à micro-ondes muni de moyens de contrôle réduisant les risques de fonctionnement sans charge**
Mikrowellenofen mit Kontrollmitteln zum Herabsetzen des Leerlaufrisikos
Microwave-oven with control means for reducing the risk of no-load operation

(30) Priorité: 28.02.1986 FR 8602821
(43) Date de publication de la demande: 16.09.1987
(73) Titulaire: LABORATOIRES D'ELECTRONIQUE PHILIPS, 94450 Limeil-Brévannes (FR); Philips Electronics N.V., 5621 BA Eindhoven (NL)
(72) Inventeur: Hazan, Jean-Pierre, F-75005 Paris (FR); Steers, Michel, F-75005 Paris (FR)
(74) Mandataire: Landousy, Christian

(56) Documents cités:
- DE-A- 3 345 994
- FR-A- 2 007 830
- FR-A- 2 146 057
- FR-A- 2 163 355
- FR-A- 2 209 995
- FR-A- 2 314 606
- GB-A- 2 143 410

## Description

L'invention concerne un four à micro-ondes muni de moyens de contrôle réduisant les risques de fonctionnement sans charge qui, à partir des états d'ouverture et de fermeture de la porte du four, agissent sur une commande qui met en marche un magnétron à l'aide de moyens d'alimentation.

Une invention de ce genre est connue du document GB-A- 2 141 568. Il y est décrit un four à micro-ondes dans lequel des moyens de contrôle permettent de créer une situation destinée à éveiller l'attention de l'utilisateur afin de ne pas faire fonctionner le magnétron du four sans charge, ce qui peut lui occasionner de grâves dommages.

Pour éveiller cette attention, les possibilités de mise en marche du four sont tributaires de certaines opérations à effectuer préalablement à la mise en marche. Pour cela le four à micro-ondes est muni d'un interrupteur de porte qui s'ouvre ou se ferme selon que la porte du four est ouverte ou fermée. Ce document décrit des moyens de contrôle qui détectent d'abord que cet interrupteur de porte est fermé, puis au cours d'une séquence suivante, durant laquelle l'utilisateur doit introduire la charge, détecte si cette séquence est bien constituée d'une ouverture puis d'une fermeture de la porte du four.

Les moyens de contrôle sont pour cela constitués d'un microprocesseur dont l'exécution du programme, qui met en oeuvre la séquence précédente, est contrôlée par l'interrupteur de porte.

Mais une telle solution nécessite des composants éléctroniques onéreux disposant de leur propre alimentation électrique.

Le but de l'invention est de réaliser un dispositif simple, robuste et fiable qui ne nécessite pas d'alimentation électrique individuelle et résistant bien aux perturbations liées à la chaleur, aux vapeurs de cuisson et aux parasites électromagnétiques propres à ce genre de four.

Pour cela l'invention telle que définie dans le préambule est remarquable en ce que les moyens de contrôle sont constitués d'un dispositif électromécanique à bascule qui réagit aux fermetures de la porte en mémorisant leur nombre et permet la mise en route du magnétron après un nombre pair de fermetures de la porte, avec un cycle de fonctionnement du dispositif électromécanique à bascule constitué de deux états d'ouverture et de deux états de fermeture de la porte.

Selon un premier mode de réalisation le dispositif électromécanique à bascule peut être constitué d'un levier à effacement qui actionne un interrupteur du type poire électrique.

Selon un second mode de réalisation il peut être constitué d'un interrupteur à effacement qui actionne un télérupteur.

L'invention sera mieux comprise à l'aide des figures suivantes, données à titre d'exemples non limitatifs, qui représentent :
figure 1 : une représentation schématique du premier mode de réalisation,
figure 2 : une représentation schématique du second mode de réalisation.

Sur la figure 1 est représentée schématiquement une came 20 disposée sur la porte 21 du four. Celle-ci par son mouvement d'ouverture-fermeture va faire se déplacer la came 20 selon les directions respectives B et A, en ne considérant ce déplacement que sur une faible distance, au niveau d'un levier à effacement 10. Celui-ci comprend une première branche 11 mobile dans une direction et une seconde branche mobile 12 articulée autour d'une articulation 13. La branche mobile 12 peut se déplacer dans les deux directions A et B représentées par la double flèche selon une rotation autour de l'articulation 13.

Lorsque le mouvement s'effectue dans la direction A, la branche mobile 12 est entrainée par la came 20 et vient se mettre dans une position voisine du prolongement de la branche 11 de telle sorte qu'elle échappe à l'action de la came 20.

Lorsque la branche mobile 12 a échappé à l'action de la came 20, elle est sollicitée par une force de rappel, constituée par exemple d'un ressort, qui ramène la branche mobile 12 de sorte qu'elle fasse un certain angle avec la branche 11, par exemple voisin de 90°.

Lorsque la came revient dans la direction B, elle recontre la branche mobile 12. Mais celle-ci dans cette direction ne peut aller au-delà d'une butée qui l'arrête dans la position précédente. Le dispositif est prévu pour que dans son mouvement vers la direction B la porte du four fait passer la came 20, au-delà de la position en butée de la branche mobile 12. La came 20 doit ainsi passer au-dessus de la branche mobile 12 et entrainer vers le bas la branche 11 qui est mobile autour d'une articulation 14 fixée sur une partie fixe rigide 15 du four.

Dans son mouvement de rotation la branche 11 appuie sur un interrupteur de type poire électrique. Celui-ci est constitué, en ses éléments essentiels, d'un capuchon 16 monté librement sur une axe 17 mobile en translation selon son propre axe de symétrie et muni d'une force de rappel. Cet axe 17 va faire basculer, par l'intermédiaire d'un ergot 23, un cavalier 18 autour d'un axe à frottements 19 selon deux positions stables. Le cavalier 18 présente une pointe 22 de sorte que l'ergot 23 va pouvoir être guidé alternativement de part puis d'autre de la pointe 22 à chaque fois que l'axe 17 sera enfoncé vers le cavalier 18. Chaque branche du cavalier 18 devra ainsi alternativement être en contact avec un socle 24, formé de deux parties isolées électriquement par un isolant 25, le socle étant solidaire d'une partie fixe rigide 15 du four. Une liaison électrique est alors effectuée entre le cavalier 18, l'électronique de commande du magnétron 26, l'ensemble des interrupteurs marche-arrêt 27 habituels de mise en marche générale et de sécurité et une partie du socle.

Un cycle complet va être constitué de la séquence suivante. La came 20 passe une première fois dans la direction B et met le cavalier dans la position représentée sur la figure 1. Lorsque la came 20 revient dans la direction A, la branche 12 s'efface et ne modifie pas la position du cavalier. La came 20 repasse dans la direction B ce qui fait basculer le cavalier 18 dans la position opposée à celle de la figure 1. Le retour de la came ne modifie pas la position du cavalier. Le passage suivant de la came 20 refait basculer le cavalier dans la position de la figure 1. Il faut donc deux cycles de fermeture pour obtenir la même configuration du cavalier. Le magnétron ne pourra être mis en fonctionnement que tous les deux cycles de fermeture ce qui a pour but d'éveiller l'attention de l'utilisateur afin qu'il charge le four et ne le fasse pas fonctionner à vide.

La figure 2 représente un second mode de réalisation de l'invention. La branche mobile 12 d'un interrupteur à effacement 30 opère de la même manière que précédemment. Elle coopère avec la came 20 de la porte 21 selon exactement le même mécanisme qu'au préalable au cours des déplacements selon les directions A et B. Au cours de ces déplacements de la branche mobile 12 le contact électrique entre les bornes 31 et 32 de l'interrupteur à effacement 30 bascule entre les positions ouverte et fermée. Cet interrupteur à effacement 30 contrôle ainsi un télérupteur 33 qui bascule sous l'action des impulsions électriques apparaissant aux bornes 34, 35 provoquées par la fermeture du contact 31, 32. Ce télérupteur est réuni à l'électronique de commande du magnétron 26 et à un interrupteur général de marche-arrêt 27. Le télérupteur doit recevoir deux impulsions pour être à nouveau dans la même situation. Donc comme dans le mode de réalisation précédent, le magnétron ne pourra être mis en fonctionnement que tous les deux cycles de fermeture de la porte du four.

Ces dispositifs sont simples, robustes, peu onéreux et ne nécessitent pas d'alimentations électriques qui leur soit propre.

## Revendications

1. Four à micro-ondes muni de moyens de contrôle réduisant les risques de fonctionnement sans charge qui, à partir des états d'ouverture et de fermeture de la porte du four, agissent sur une commande qui met en marche un magnétron à l'aide de moyens d'alimentation, caractérisé en ce que les moyens de contrôle sont constitués d'un dispositif électromécanique à bascule qui réagit aux fermetures de la porte en mémorisant leur nombre et permet la mise en route du magnétron après un nombre pair de fermetures de la porte, avec un cycle de fonctionnement du dispositif électromécanique à bascule constitué de deux états d'ouverture et de deux états de fermeture de la porte.

2. Four à micro-ondes selon la revendication 1, caractérisé en ce que le dispositif à bascule est constitué d'un levier à effacement qui actionne un interrupteur du type poire électrique.

3. Four à micro-ondes selon la revendication 1, caractérisé en ce que le dispositif à bascule est constitué d'un interrupteur à effacement qui actionne un télérupteur.

## Claims

1. A microwave-oven comprising control means which reduce the risk of no-load operation and which, on the basis of the open and closed states of the oven door, influence an actuating element which switches on a magnetron with the aid of power-supply means, characterized in that the control means comprise a bistable electromechanical device which responds to closures of the door by storing their number and which enables the magnetron to be started after an even number of closures of the door, one cycle of operation of the bistable electromechanical device comprising two open states and two closed states of the door.

2. A microwave oven as claimed in Claim 1, characterized in that the bistable device comprises a wiping lever which actuates a pendant-type electrical switch.

3. A microwave oven as claimed in Claim 1, characterized in that the bistable device comprises a wiper switch which actuates a remote-controlled switch.

## Patentansprüche

1. Mikrowellenofen mit Kontrollmitteln zum Verringern des Leerlaufrisikos, wobei diese Mittel, abhängig von dem Öffnungs- und dem Schließzustand der Ofentür eine Steuereinrichtung erregen, die mit Hilfe von Speisemittein ein Magnetron einschaltet, dadurch gekennzeichnet, daß die Kontrollmittel aus einer elektromechanischen Wippeinrichtung bestehen, die auf die Schließvorgänge der Tür reagiert, indem sie die Anzahl Schließvorgänge speichert und nach einer geraden Anzahl Schließvorgange der Tür erlaubt, daß das Magnetron eingeschaltet wird, wobei ein Funktionszyklus der elektromechanischen Wippeinrichtung aus zwei Öffnungs- und zwei Schließzuständen der Tür besteht.

2. Mikrowellenofen nach Anspruch 1, dadurch gekennzeichnet, daß die Wippeinrichtung aus einem Löschhebel besteht, der einen Schalter in Form einer elektrischen Birne betätigt.

3. Mikrowellenofen nach Anspruch 1, dadurch gekennzeichnet, daß die Wippeinrichtung aus einem Löschschalter besteht, der einen Fernschalter betätigt.
